# EUROPÄISCHE PATENTSCHRIFT

(11) **EP 2 283 180 B1**
(45) Veröffentlichungstag und Bekanntmachung des Hinweises auf die Patenterteilung: **31.12.2014**
(21) Anmeldenummer: 09749708.5
(22) Anmeldetag: 04.05.2009
(51) Int. Cl.: D06F 39/00

(54) **WASCHMASCHINE SOWIE VERFAHREN ZUR RÜCKGEWINNUNG VON SPÜLFLÜSSIGKEIT IN EINER WASCHMASCHINE**
WASHING MACHINE AND METHOD FOR RECYCLING RINSING FLUID IN A WASHING MACHINE
MACHINE A LAVER ET PROCEDE DE RECUPERATION DU LIQUIDE DE LAVAGE DANS UNE MACHINE A LAVER

(30) Priorität: 19.05.2008 ES 200801565
(43) Veröffentlichungstag der Anmeldung: 16.02.2011
(73) Patentinhaber: BSH Bosch und Siemens Hausgeräte GmbH, 81739 München (DE)
(72) Erfinder: ABOS ALFRANCA, Oscar, 50800 Zuera (Zaragoza) (ES); MENENDEZ FERNANDEZ, Maria del Carmen, 50008 Zaragoza (ES)
(86) Internationale Anmeldenummer: PCT/EP2009/055337
(87) Internationale Veröffentlichungsnummer: WO 2009/141218

(56) Entgegenhaltungen:
- EP-A1- 0 607 628
- EP-A1- 0 909 848
- DE-A1-102005 036 125

## Beschreibung

Die Erfindung betrifft eine Waschmaschine nach dem Oberbegriff des Patentanspruches 1 sowie ein Verfahren zur Spülflüssigkeit-Rückgewinnung in einer Waschmaschine nach dem Patentanspruch 7 (siehe EP-A- 0 607 628).

Das Waschprogramm einer Waschmaschine weist bekanntermaßen die Programmabschnitte "Waschen" und "Spülen" auf. Der Programmabschnitt "Spülen" umfasst üblicherweise zumindest zwei einzelne Spülgänge. In jedem der Spülgänge wird dem Laugenbehälter eine von der Wäscheart/-menge abhängige Frischwasser-Menge zugesetzt, das unter Drehung der Waschtrommel die Waschmittelreste aus der Wäsche spült. Anschließend erfolgt unter Schleudern eine Entleerung des Laugenbehälters.

Aus der EP 0 857 808 B1 ist eine gattungsgemäße Waschmaschine bekannt, bei der das im Programmabschnitt "Spülen" verwendete Spülwasser rückgewonnen wird. Hierzu weist die gattungsgemäße Waschmaschine einen Speicherbehälter auf, der Ober eine Rücklaufleitung mit dem Laugenbehälter verbunden ist. Nach erfolgtem letzten Spülgang wird das Spülwasser nicht aus der Waschmaschine geführt, sondern über die Rücklaufleitung in den Speicherbehälter geleitet. Das im Speicherbehälter gespeicherte Spülwasser wird im folgenden Waschzyklus während des Waschganges verwendet.

Die zum Speicherbehälter führende Rücklaufleitung und die zum Abwassersystem führende Ablaufleitung sind voneinander unabhängig am Laugenbehälter angeschlossen.

Eine Waschmaschine mit einem Speicherbehälter und ein Verfahren zur Spülflüssigkeits-Rückgewinnung sind in DE 10 2005 036 125 A1 offenbart. Bei einem solchen Verfahren wird Wasch- und/oder Spülflüssigkeit aus einem Laugenbehälter der Waschmaschine abgeführt und einem Speicherbehälter der Waschmaschine zugeführt Dazu weist die Waschmaschine eine Rückführleitung auf, die mit dem Speicherbehälter verbunden ist und die stromab des Laugenbehälters an einer ersten Verzweigungsstelle einer mit dem Laugenbehälter verbundenen Ablaufleitung abzweigt. Die im Speicherbehälter gespeicherte Wasch und/oder Spülflüssigkeit wird über eine mit dem Speicherbehälter und dem Laugenbehälter verbundene Umwälzleitung dem Laugenbehälter zugeführt.

Eine weitere Waschmaschine und ein weiteres Verfahren zur Spülflüssigkeits-Rückgewinnung sind aus EP 607 628 A1 bekannt. Diese Waschmaschine hat ebenfalls einen Laugenbehälter, der mit einer Ablaufleitung verbunden ist, sowie einen strömungstechnisch über eine Rücklaufleitung mit dem Laugenbehälter verbundenen Speicherbehälter. Die Rückführleitung ist stromab des Laugenbehälters und stromab einer in die Ablaufleitung geschalteten Laugenpumpe von der Ablaufleitung abgezweigt und über die Ablaufleitung kann Wasch- und/oder Spülflüssigkeit von der Laugenpumpe abgeführt werden. Ferner weist diese Waschmaschine eine Umwälzleitung auf, die an einer zweiten Verzweigungsstelle von der Rückführleitung abzweigt und die mit einer Waschmitteleinspülvorrichtung oder einem an dem Laugenbehälter angeordneten Kondensator verbunden ist Über die Umwälzteitung und über die Einspülvorrichtung oder den Kondensator kann Wasch- und/oder Spülflüssigkeit dem Laugenbehälter zugeführt werden.

Die Aufgabe der Erfindung besteht darin, eine wassersparende Waschmaschine bzw. ein Verfahren zur Rückgewinnung von Spütflüssigkeit in einer solchen Waschmaschine bereitzustellen, bei der mit geringem Bauteilaufwand sowie fertigungstechnisch einfach die Spülflüssigkeit rückgewonnen werden kann.

Die Aufgabe ist durch die Merkmale des Patentanspruches 1 oder des Patentanspruches 7 gelöst Vorteilhafte Weiterbildungen der Erfindung sind in den Unteransprüchen offenbart

Gemäß einer vom Patentanspruches 1 nicht umfassten Ausführung ist die zum Speicherbehälter führende Rücklaufleitung nicht unmittelbar am Laugenbehälter angeschlossen, sondern zweigt diese stromab des Laugenbehälters von der Ablaufleitung ab. Auf diese Weise kann eine für die Rücklaufleitung vorgesehene Zugangsöffnung im Laugenbehälter eingespart werden. Ebenso können die dafür erforderlichen Dichtelemente eingespart werden.

Bevorzugt kann der Speicherbehälter geodätisch unterhalb des Laugenbehälter angeordnet sein. Nach erfolgtem Spülgang kann daher die Spülflüssigkeit lediglich durch Schwerkraftwirkung in den Speicherbehälter eingeleitet werden. In diesem Fall kann die Rücklaufleitung daher bereits stromauf einer in der Ablaufleitung geschalteten Laugenpumpe abzweigen. Alternativ hierzu kann die Rücklaufleitung auch stromab der Laugenpumpe, das heißt an der Druckseite der Laugenpumpe, abzweigen. In diesem Fall kann bei entsprechender Strömungsumleitung die Laugenpumpe das Spülwasser aktiv in den Speicherbehälter pumpen. Der Speicherbehälter ist in diesem Falle in beliebiger Höhenlage in der Waschmaschine positionierbar.

Zur Umlenkung der aus dem Laugenbehälter geführten Spülflüssigkeitsströmung in den Speicherbehälter oder in das Abflusssystem kann in der Rücklaufleitung und/oder in der Ablaufleitung ein von der Steuereinrichtung ansteuerbares Sperrelement, etwa ein Elektromagnetventil, angeordnet sein. Das Elektromagnetventil kann je nach Betriebsart auf- oder zugesteuert werden.

Bekanntermaßen ist im Abflussbereich des Laugenbehälters oder in der Ablaufleitung ein Steuerelement vorgesehen, das beim Befüllen des Laugenbehälters dessen Abflussbereich schließt. Das Steuerelement ist bevorzugt stromauf der abzweigenden Rücklaufleitung vorgesehen.

Gemäß einer bevorzugten Ausführungsform kann der Speicherbehälter in einem geschlossenen Rückführkreislauf über eine Umwälzleitung mit dem Laugenbehälter in Verbindung sein. In dem geschlossenen Rückführkreislauf sind nacheinander der Laugenbehälter, die Rücklaufleitung, der Speicherbehälter sowie die wieder in den Laugenbehälter mündende Umwälzleitung geschaltet. In der Umwälzleitung kann eine Förderpumpe angeordnet sein, die mit ihrer Saugseite am Speicherbehälter angeschlossen ist.

Für ein einwandfreies Befüllen bzw. Entleeren des Speicherbehälters ist ein Druckausgleich im Speicherbehälter erforderlich. Hierzu kann dem Speicherbehälter eine Belüftungsleitung zugeordnet sein, die vorzugsweise den Speicherbehälter mit dem Laugenbehälter verbindet.

In einem Kundendienstfall ist eine einfache Handhabung der Waschmaschine von Vorteil. Vor diesem Hintergrund kann der Speicherbehälter eine zusätzliche Ablaufleitung aufweisen, über die das im Speicherbehälter zwischengespeicherte Spülwasser entleerbar ist. In der Ablaufleitung kann hierfür ein ansteuerbares Sperrelement, etwa ein Elektromagnetventil, geschaltet sein.

Wie oben erwähnt, zweigt erfindungsgemäß die Rücklaufleitung unmittelbar von der Ablaufleitung ab. Stromab dieser ersten Verzweigungsstelle kann in einer weiteren Ausführungsform eine zweite Verzweigungsstelle vorgesehen sein, an der die Umwälzleitung von der Ablaufleitung abzweigt. Die Umwälzleitung kann zur Bildung eines geschlossenen Rückführkreislaufes unmittelbar mit dem Waschmitteleinspülkasten oder mit dem Laugenbehälter in Strömungsverbindung sein.

Im Unterschied zum vorangegangenen Ausführungsbeispiel ist hier keine zusätzliche Förderpumpe im Rückführkreislauf vorzusehen. Vielmehr kann durch entsprechende Ansteuerung der darin integrierten Strömungsleitelemente die Laugenpumpe in Doppelfunktion als Umwälzpumpe das bereits gebrauchte Spülwasser wieder in den Laugenbehälter rückführen.

Im Gegensatz zur ersten Ausführungsform ist hier die Umwälzleitung also nicht direkt am Speicherbehälter angeschlossen. Bei einem Speichervorgang wird mittels der Laugenpumpe die Spülflüssigkeit über die Rücklaufleitung in den Speicherbehälter gepumpt und dort gespeichert. Zur Rückführung des dort gespeicherten Spülwassers wird ein in der ersten Verzweigungsstelle angeordnetes Dreiwegeventil geöffnet. Das Spülwasser kann daher durch Schwerkraftwirkung vom Speicherbehälter über die außer Betrieb gesetzte Laugenpumpe in den Laugenbehälter rückgeführt werden. Anschließend wird über das Dreiwegeventil die Ablaufleitung freigegeben und der Stromungsweg zum Speicherbehälter geschlossen.

Bei einer nachfolgenden Aktivierung der Laugenpumpe wird daher das Spülwasser über die Ablaufleitung zur zweiten Verzweigungsstelle geführt, an der es über ein entsprechend geschaltetes Dreiwegeventil in die Umwälzleitung und den Laugenbehälter rückgeführt wird. Im Unterschied zum ersten Ausführungsbeispiel kann hier die Laugenpumpe sowohl als Umwälzpumpe als auch zum Abführen von Spülflüssigkeit für das Abwassersystem eingesetzt werden.

Nachfolgend sind zwei Ausführungsbeispiele anhand der beigefügten Figuren beschrieben, wobei lediglich die zweite Ausführung die Erfindung gemäß der Ansprüche 1 und 7 näher erläutert

Es zeigen:
- Fig. 1: in einer grob schematischen Ansicht eine Waschmaschine gemäß dem ersten Ausführungsbeispiel; und
- Fig. 2: in einer Ansicht entsprechend der Fig. 1 eine Waschmaschine gemäß dem zweiten Ausführungsbeispiel.

In der Fig. 1 ist eine Waschmaschine gemäß dem ersten Ausführungsbeispiel mit einem Laugenbehälter 1 gezeigt Eine im Laugenbehälter 1 drehbar angeordnete Waschtrommel 3 ist lediglich gestrichelt angedeutet. Der Zulauf von Frischwasser in den Laugenbehälter 1 erfolgt über eine Frischwasserzulaufleitung 4, in der ein Waschmitteleinspülkasten 31 vorgesehen ist. Im Abflussbereich 7 des Laugenbehälters 1 ist eine Ablaufleitung 5 angeschlossen, in der in einer erste Verzweigungsstelle 8 eine Rücklaufleitung 9 abzweigt, die mit einem später beschriebenen Speicherbehälter 7 strömungstechnisch verbunden ist.

Stromab der ersten Verzweigungsstelle 8 ist eine Laugenpumpe 11 in der Ablaufleitung 5 geschaltet, die verbrauchtes Wasch- oder Spülwasser in das Abflusssystem fördert. In der Rücklaufleitung 9 ist als Sperrelement ein Elektromagnetventil 13 geschaltet. Der Laugenpumpe 11 unmittelbar vorgelagert ist ein weiteres Elektromagnetventil 15. Die beiden Elektromagnetventile 13, 15, wie auch die weiteren elektrisch betätigbaren Gerätekomponenten, werden von einer hier nicht dargestellten Steuereinrichtung angesteuert. Die Elektromagnetventile 13, 15 geben wechselweise die Rücklaufleitung 9 oder die Ablaufleitung 5 frei. Stromauf der ersten Verzweigungsstelle 8 ist ein Steuerelement 17 angeordnet, das beim Befüllen des Laugenbehälters 1 dessen Abflussbereich 6 schließt.

Der Speicherbehälter 7 ist in einem geschlossenen Rückführkreislauf angeordnet. In dem Rückführkreislauf wird nach einem später beschriebenen Spülgang vom Laugenbehälter 1 kommende Spülflüssigkeit im Speicherbehälter 7 zwischengespeichert. Das im Speicherbehälter 7 gespeicherte Spülwasser wird dann über die Umwälzleitung 19 sowie der darin angeordneten Umwälzpumpe 21 in den Laugenbehälter 1 rückgeführt. Aufgrund der Füllstandänderungen im Speicherbehälter 7 erfolgt über eine Belüftungsleitung 23, die den Speicherbehälter 7 mit dem Laugenbehälter 1 verbindet, ein Druckausgleich.

Zur Messung eines Flüssigkeitsstandes im Laugenbehälter 1 ist in dessen Abflussbereich 6 eine Steigleitung 24 angeschlossen, an deren freiem Ende ein Niveausensor 26 angeordnet ist. Als Niveausensor 26 kann ein analoger Drucksensor verwendet werden, mit dem beliebige Niveaus meßbar sind. Der Signalausgang des Sensors 26 ist mit der nicht dargestellten Steuereinrichtung verbunden, die in jedem einzelnen Waschprogrammabschnitt die vorgegebenen Flüssigkeitsstände im Laugenbehälter 1 regelt. Ebenso ist auch dem Speicherbehälter 7 über eine Steigleitung 27 ein Niveausensor 28 zugeordnet, der den Flüssigkeitsstand im Speicherbehälter 7 erfasst. Bodenseitig ist der Speicherbehälter 7 an eine Abflussleitung 25 angeschlossen. Bei Freigabe der Abschlussleitung 25 kann der Speicherbehälter 7, etwa im Kundendienstfall, entleert werden.

Das Waschprogramm der Waschmaschine weist bekanntermaßen einen Waschprogrammabschnitt sowie einen Spülprogrammabschnitt auf. Der Spülprogrammabschnitt ist in einzelne Spülgänge unterteilt. Nach dem Start des Waschprogrammabschnittes wird über die Zuleitung 4 sowie über den Waschmitteleinspülkasten 31 Waschflüssigkeit in den Laugenbehälter 1 eingespeist, bis der Niveausensor 26 ein vorgegebenes Flüssigkeitsniveau im Laugenbehälter 1 erfasst.

Nach dem Waschgang werden die Spülgänge durchgeführt. Für jeden Spülgang wird eine vorgegebene Frischwasser-Menge in den Laugenbehälter 1 geleitet. Zum Ende des jeweiligen Spülganges wird der Laugenbehälter 1 mit Schleudern entleert und das Spülwasser über die Ablaufleitung 5 mit Hilfe der Laugenpumpe 11 in das Abwassersystem abgeführt. Hierzu ist das in der Rücklaufleitung 9 geschaltete Elektromagnetventil 13 geschlossen, während das der Laugenpumpe 11 vorgeschaltete Elektromagnetventil 15 geöffnet ist.

Beim letzten Spülgang wird demgegenüber die Laugenpumpe 11 ausgeschaltet und das vorgeschaltete Elektromagnetventil 15 geschlossen, während die Rücklaufleitung 9 zum Speicherbehälter 7 geöffnet wird. Der Speicherbehälter 7 ist gemäß der Fig. 1 um eine Höhendifferenz Δh₁ unterhalb des Laugenbehälters 1 angeordnet, so dass unter Schwerkraftwirkung die Spülflüssigkeit des letzten Spülganges in den Speicherbehälter 7 einströmt und darin zwischengespeichert wird.

Beim Start des darauffolgenden Waschganges wird der Laugenbehälter 1 nicht nur über die Zuleitung 4 mit Frischwasser versorgt, sondern auch über die zusätzliche Umwälzleitung 19 mit der im Speicherbehälter 7 gespeicherten Spülflüssigkeit. Die für den Waschgang erforderliche Frischwassermenge kann daher um den Betrag der gespeicherten Spülflüssigkeitsmenge reduziert werden.

Das in der Fig. 2 gezeigte zweite Ausführungsbeispiel entspricht funktionell dem ersten Ausführungsbeispiel, so dass gleichwirkende Gerätekomponenten oder Flüssigkeitsleitungen mit denselben Bezugsziffern versehen sind.

Im Unterschied zur Fig. 1 zweigt die zum Speicherbehälter 7 führende Rücklaufleitung 9 nicht stromauf, sondern stromab der Laugenpumpe 11 von der Ablaufleitung 5 ab. In der ersten Verzweigungsstelle 8 ist ein Dreiwegeventil 29 vorgesehen, das je nach Schaltstellung die Ablaufleitung 5 oder die Rücklaufleitung 9 freigibt. Stromab dieser ersten Verzweigungsstelle 8 ist in der Ablaufleitung 5 eine zweite Verzweigungsstelle 22 vorgesehen, in der die Umwälzleitung 19 von der Ablaufleitung 5 abzweigt. In der zweiten Verzweigungsstelle 22 ist ebenfalls ein Dreiwegeventil 30 vorgesehen. Mittels der Umwälzleitung 19 kann Spülflüssigkeit über den Wasserspülkasten 31 wieder in den Laugenbehälter 1 rückgeführt werden.

Im Rückführkreislauf der Waschmaschine der Fig. 2 ist daher der Laugenbehälter 1, die in der Ablaufleitung 5 angeordnete Laugenpumpe 11 sowie die Umwälzleitung 19 geschaltet. Der Speicherbehälter 7 ist demgegenüber in Parallelschaltung zur Ablaufleitung 5 angeordnet.

Zu Beginn des Waschprogrammes wird, wie in der Fig. 1, zunächst für den Waschgang über die Zuleitung 4 Frischwasser in den Laugenbehälter 1 eingespeist. Nach dem Ende des Waschganges wird die Waschflüssigkeit über die Laugenpumpe 11 vorbei an den Speicherbehälter 7 in das Abwassersystem geführt. Die Schaltstellungen der Dreiwegeventile 29, 30 sind dabei so wie in der Fig. 2 gezeigt. Bei den nachfolgenden Spülgängen werden - mit Ausnahme des letzten Spülganges - ebenfalls die Spülflüssigkeits-Mengen von der Laugenpumpe 11 über die Ablaufleitung 5 in das Abwassersystem abgeführt.

Beim letzten Spülgang wird demgegenüber das Dreiwegeventil 29 der ersten Verzweigungsstelle 8 in seine zweite Schaltstellung verbracht, in der die Spülflüssigkeit mittels der Laugenpumpe 11 in den Speicherbehälter 7 gefördert wird. Zum Druckausgleich ist der Speicherbehälter 7 über die Belüftungsleitung 23 mit dem Laugenbehälter 1 verbunden. Die somit im Speicherbehälter 7 zwischengespeicherte Spülflüssigkeit wird beim Start des darauffolgenden Waschprogrammes für den Waschgang eingesetzt.

Beim Start des Waschganges wird daher nicht nur Frischwasser über die Zuleitung 4 in den Laugenbehälter 1 gespeist, sondern zusätzlich auch die im Speicherbehälter 7 zwischengespeicherte Spülflüssigkeit. Zur Einspeisung der im Speicherbehälter 7 zwischengespeicherten Spülflüssigkeit in den Rührführkreislauf wird die Laugenpumpe 11 außer Betrieb gesetzt und das erste Elektromagnetventil 29 in die zweite Schaltstellung verbracht. Auf diese Weise kann die zwischengespeicherte Spülflüssigkeit durch Schwerkraftwirkung vom Speicherbehälter 7 in den Laugenbehälter 1 abströmen. Hierzu ist der Speicherbehälter 7 um eine Höhendifferenz h₂ oberhalb der im Laugenbehälter 1 vorgegebenen Flüssigkeitsniveaus angeordnet.

Nach erfolgter Entleerung des Speicherbehälters 7 wird die rückgeführte Spülflüssigkeit im Rückführkreislauf umgewälzt. Hierzu wird das erste Elektromagnetventil 29 wieder in die in der Fig. 2 gezeigte Schaltstellung verbracht, während das zweite Elektromagnetventil 30 in seine zweite Schaltstellung verbracht wird. Bei eingeschalteter Laugenpumpe 11 wird daher die Spülflüssigkeit über die Ablaufleitung 5 sowie die nunmehr freigegebene Umwälzleitung 19 in den Waschmitteleinspülkasten 31 gefördert und von dort in den Laugenbehälter 1 eingespeist, bis eine gleichmäßige Waschmitteldurchmischung gewährleistet ist. Die Laugenpumpe 11 wirkt daher in Doppelfunktion während des Umwälzbetriebes auch als Umwälzpumpe.

Wie aus der Fig. 2 weiter hervorgeht, ist zwischen dem Laugenbehälter 1 und der Laugenpumpe 11 ein Heizelement 33 geschaltet, der während des Umwälzbetriebes die Waschflüssigkeit erwärmt.

### BEZUGSZEICHENLISTE

- 1: Laugenbehälter
- 3: Waschtrommel
- 4: Zuleitung
- 5: Ablaufleitung
- 6: Abflussbereich
- 7: Speicherbehälter
- 8: erste Verzweigungsstelle
- 9: Rücklaufleitung
- 11: Laugenpumpe
- 13, 15: Sperrelemente
- 17: Rückschlagventil
- 19: Umwälzleitung
- 21: Umwälzpumpe
- 22: zweite Verzweigungsstelle
- 23: Belüftungsleitung
- 24: Steigleitung
- 25: Abflussleitung
- 26: Niveausensor
- 27: Steigleitung
- 28: Niveausensor
- 29, 30: Dreiwegeventile
- 31: Waschmitteleinspülkasten
- 33: Heizelement
- Δh₁: Höhendifferenz
- Δh₂: Höhendifferenz

## Patentansprüche

1. Waschmaschine mit einem Laugenbehälter (1), in dem eine Waschtrommel (3) drehbar angeordnet ist und der mit einer Ablaufleitung (5) verbunden ist, sowie einem, strömungstechnisch über eine Rücklaufleitung (9) mit dem Laugenbehälter (1) verbundenen Speicherbehälter (7), in dem Spülflüssigkeit für eine emeute Einspeisung gespeichert ist, wobei die Rücklaufleitung (9) stromab des Laugenbehälters (1) und stromab einer in die Ablaufleitung (5) geschalteten Laugenpumpe (11) von der Ablaufleitung (5) in einer ersten Verzweigungsstelle (8) abgezweigt ist und wobei Wasch- und/oder Spülflüssigkeit über die Ablaufleitung (5) von der Laugenpumpe (9) in das Abwassersystem abführbar ist, **dadurch gekennzeichnet, dass** stromab der ersten Verzweigungsstelle (8) zur Rücklaufleitung (9) in einer zweiten Verzweigungsstelle (22) eine Umwälzleitung (19) von der Ablaufleitung (5) abzweigt.

2. Waschmaschine nach Anspruch 1 **dadurch gekennzeichnet, dass** dem Speicherbehälter (7) eine Belüftungsleitung (23) zugeordnet ist, die vorzugsweise in den Laugenbehälter (1) mündet.

3. Waschmaschine nach einem der Ansprüche 1 oder 2, **dadurch gekennzeichnet, dass** dem Speicherbehälter (7) eine zusätzliche Abflussleitung (25) zur Entleerung des Speicherbehälters (7) zugeordnet ist.

4. Waschmaschine nach einem der vorhergehenden Ansprüche, **dadurch gekennzeichnet, dass** die Umwälzleitung (19) in einem geschlossenen Rückführkreislauf, vorzugsweise über einen Waschmitteleinspülkasten (31), mit dem Laugenbehälter (1) in Verbindung ist.

5. Waschmaschine nach einem der vorhergehenden Ansprüche, **dadurch gekennzeichnet, dass** der ersten und/oder zweiten Verzweigungsstelle (8, 22) jeweils zumindest ein Steuerelement (29, 30) zugeordnet ist, vorzugsweise ein Dreiwegeventil, das eine Flüssigkeitsströmung durch die Rücklaufleitung (9) und/oder durch die Umwälzleitung (19) freigibt.

6. Waschmaschine nach einem der vorhergehenden Ansprüche, **dadurch gekennzeichnet, dass** der Speicherbehälter (7) um eine Höhendifferenz h₂ oberhalb der im Laugenbehälter (1) vorgegebenen Flüssigkeitsniveaus angeordnet ist.

7. Verfahren zur Rückgewinnung von Spülflüssigkeit während eines Waschprogramms mit zumindest einem Waschgang und einem Spülgang in einer Waschmaschine mit den Merkmalen gemäß einem der Ansprüche 5 oder 6, bei dem nach erfolgtem Spülgang die Spülflüssigkeit von einem Laugenbehälter (1) in einen Speicherbehälter (7) geleitet wird, und in einem darauffolgenden Waschprogramm in den Laugenbehälter (1) rückgeführt wird, **dadurch gekennzeichnet, dass** zur Rückführung des in dem Speicherbehälter (7) gespeicherten Spülwassers ein in der ersten Verzweigungsstelle (8) angeordnetes Dreiwegeventil (29) geöffnet wird.

8. Verfahren nach Anspruch 7, **dadurch gekennzeichnet, dass** das Spülwasser durch Schwerkraftwirkung vom Speicherbehälter (7) über die außer Betrieb gesetzte Laugenpumpe (11) in den Laugenbehälter (1) rückgeführt wird.

## Claims

1. Washing machine with a solution container (1), in which a washing drum (3) is arranged to be rotatable and which is connected with a drain duct (5), as well as a storage container (7), which is connected with the solution container (1) in terms of flow by way of a return duct (9) and in which rinsing liquid for repeated supply is stored, wherein the return duct (9) is branched off from the drain duct (5) at a first branch point (8) downstream of the solution container (1) and downstream of a solution pump (11) connected into the drain duct (5) and wherein washing and/or rinsing liquid can be discharged by way of the drain duct (5) by the solution pump (9) into the waste water system, **characterised in that** downstream of the first branch point (8) for the return duct (9) a circulation duct (19) is branched off the drain duct (5) at a second branch point (22).

2. Washing machine according to claim 1, **characterised in that** a ventilation duct (23), which preferably communicates with the solution container (1), is associated with the storage container (7).

3. Washing machine according to one of claims 1 and 2, **characterised in that** an additional outflow duct (25) for emptying the storage container (7) is associated with the storage container (7).

4. Washing machine according to any one of the preceding claims, **characterised in that** the circulation duct (19) is connected with the solution container (1) in a closed return circuit, preferably by way of a washing agent flushing-in compartment (31).

5. Washing machine according to any one of the preceding claims, **characterised in that** at least one respective control element (29, 30), preferably a three-way valve, which frees a liquid flow through the return duct (9) and/or through the circulation duct (19), is associated with each of the first and/or second branch points (8, 22).

6. Washing machine according to any one of the preceding claims, **characterised in that** the storage container (7) is arranged by a height difference h₂ above the liquid level preset in the solution container (1).

7. Method for recovery of rinsing liquid during a washing program with at least one washing process and rinsing process in a washing machine with the features according to one of claims 5 and 6, in which after a rinsing process has taken place the rinsing liquid is conducted from a solution container (1) into a storage container (7) and is returned to the solution container (1) in a washing program following thereupon, **characterised in that** for return of the rinsing water stored in the storage container (7) a three-way valve (29) arranged at the first branch point (8) is opened.

8. Method according to claim 7, **characterised in that** the rinsing water is returned to the solution container (1) by the effect of gravitational force from the storage container (7) via the solution pump (11) taken out of operation.

## Revendications

1. Lave-linge comprenant une cuve à liquide de lavage (1) dans laquelle est disposé un tambour à linge (3) de manière rotative et laquelle est reliée à une conduite d'évacuation (5), et comprenant un réservoir de stockage (7) relié, du point de vue écoulement, à la cuve à liquide de lavage (1) par l'intermédiaire d'une conduite de retour (9), dans lequel réservoir de stockage du liquide de lavage est stocké pour une nouvelle alimentation, la conduite de retour (9), en aval de la cuve à liquide de lavage (1) et en aval d'une pompe de liquide de lavage (11) commutée dans la conduite d'évacuation (5), bifurquant de la conduite d'évacuation (5) à un premier point de bifurcation (8) et du liquide de lavage et/ou du liquide de rinçage pouvant être évacué par la pompe de liquide de lavage (9) dans le système d'évacuation des eaux par l'intermédiaire de la conduite d'évacuation (5), **caractérisé en ce qu'**en aval du premier point de bifurcation (8) en direction de la conduite d'évacuation (9), une conduire de recirculation (19) bifurque de la conduite d'évacuation (5) à un deuxième point de bifurcation (22).

2. Lave-linge selon la revendication 1, **caractérisé en ce qu'**une conduite d'aération (23) est attribuée au réservoir de stockage (7), laquelle aboutit de préférence dans la cuve à liquide de lavage (1).

3. Lave-linge selon l'une quelconque des revendications 1 ou 2, **caractérisé en ce qu'**une conduite d'évacuation supplémentaire (25) destinée à la vidange du réservoir de stockage (7) est attribuée au réservoir de stockage (7).

4. Lave-linge selon l'une quelconque des revendications précédentes, **caractérisé en ce que** la conduite de recirculation (19) est en liaison avec la cuve à liquide de lavage (1) dans un circuit de retour fermé, de préférence par l'intermédiaire d'un bac d'introduction de produits de lavage (31).

5. Lave-linge selon l'une quelconque des revendications précédentes, **caractérisé en ce qu'**au moins respectivement un élément de commande (29, 30), de préférence une soupape à trois voies, est attribué au premier et/ou au deuxième points de bifurcation (8, 22), lequel élément de commande libère un écoulement de liquide à travers la conduite de retour (9) et/ou à travers la conduite de recirculation (19).

6. Lave-linge selon l'une quelconque des revendications précédentes, **caractérisé en ce que** le réservoir de stockage (7) est disposé à une différence en hauteur h₂ au-dessus du niveau de liquide prédéfini dans la cuve à liquide de lavage (1).

7. Procédé de récupération de liquide de lavage pendant un programme de lavage comprenant au moins un cycle de lavage et un cycle de rinçage dans un lave-linge ayant les caractéristiques selon l'une quelconque des revendication 5 ou 6, dans lequel, après la réalisation du cycle de rinçage, le liquide de lavage est guidé d'une cuve à liquide de lavage (1) dans un réservoir de stockage (7), et, dans un cycle de lavage suivant, est ramené dans la cuve à liquide de lavage (1), **caractérisé en ce qu'**une soupape à trois voies (29) disposée dans le premier point de bifurcation (8) est ouverte pour ramener l'eau de lavage stockée dans le réservoir de stockage (7).

8. Procédé selon la revendication 7, **caractérisé en ce que** l'eau de lavage est ramenée par effet de gravité du réservoir de stockage (7) dans la cuve à liquide de lavage (1) par l'intermédiaire de la pompe de liquide de lavage (11) mise hors service.
